# FASCICULE DE BREVET EUROPEEN

(11) **EP 0 702 156 B1**
(45) Date de publication et mention de la délivrance du brevet: **06.10.1999**
(21) Numéro de dépôt: 95401796.8
(22) Date de dépôt: 28.07.1995
(51) Int. Cl.: F04D 31/00, E21B 43/40

(54) **Système de pompage polyphasique à boucle de régulation**
Mehrphasiges Pumpensystem mit Regelkreis
Multiphase pumping system with control loop

(30) Priorité: 14.09.1994 FR 9411048
(43) Date de publication de la demande: 20.03.1996
(73) Titulaire: INSTITUT FRANCAIS DU PETROLE, 92500 Rueil Malmaison (FR)
(72) Inventeur: Vilagines, Régis, F-69390 Vernaison (FR)

(56) Documents cités:
- CH-A- 680 463
- FR-A- 2 417 057
- FR-A- 2 685 737
- GB-A- 2 215 408
- GB-A- 2 239 676

## Description

La présente invention a pour objet un système de pompage polyphasique à boucle de recyclage.

Le système de pompage selon l'invention convient pour assurer le transport par des canalisations, d'un fluide comportant au moins une phase liquide et au moins une phase gazeuse, dont le rapport volumétrique de la phase gazeuse à la phase liquide (désigné généralement par GLR), peut présenter de larges variations.

Un tel système de pompage trouve des applications notamment dans le domaine de la production pétrolière où il s'agit de transporter jusqu'à un lieu de destination déterminé, des effluents pétroliers extraits d'un gisement souterrain, et en particulier pour l'exploitation de gisements dits offshore.

Les systèmes de pompage polyphasique existants comportent une pompe polyphasique telle par exemple que celle décrite dans le brevet FR 2.665.224 déposé par le demandeur, capable d'appliquer à un fluide polyphasique, une pression importante tant que le rapport volumétrique GLR ne dépasse pas une valeur maximale déterminée. Quand le rapport GLR du fluide à transporter est susceptible de dépasser cette valeur maximale, comme cela se produit dans l'exploitation pétrolière quand le fluide produit par un puits de production comporte des poches ou bouchons de gaz, on associe à la pompe des moyens de régulation. Ces moyens de régulation sont adaptés à restreindre la plage de variation possible du rapport GLR pour le rendre compatible avec celui admis par la pompe.

Un moyen de régulation connu décrit par exemple dans les brevet FR-A- 2 685 737 et 2 685 738, comporte un ballon tampon recevant les fluides produits par le gisement et pourvu d'un ou plusieurs tubes de prélèvement perforés capables automatiquement de doser le rapport des phases admis à l'entrée de la pompe.

Un tel agencement donne des résultats satisfaisants mais il a l'inconvénient d'être volumineux et relativement cher.

Par le brevet FR 2.417.057, on connaît un système de pompage à boucle de régulation. La sortie de la pompe est connectée à un dispositif de séparation de phase adapté à extraire du fluide polyphasique, une fraction constituée presque complètement de liquide. Cette fraction liquide est recyclée par une conduite de dérivation, vers l'entrée de la pompe où elle sert à faire baisser la valeur du rapport GLR quand il devient excessif.

Par le brevet GB-A-2 215 408, on connaît aussi un système de pompage polyphasique alimentant à sa sortie un ballon séparateur. Un circuit de recyclage contrôlé par une vanne, est connecté entre le fond du ballon et l'entrée de la pompe. Par ce circuit, une fraction contrôlée, purement liquide, est réinjectée à l'entrée de la pompe quand le GLR est trop grand.

Le système de pompage à boucle de recyclage selon l'invention permet de communiquer à des effluents polyphasiques issu d'une source et comportant au moins une phase liquide et au moins une phase gazeuse et dont le rapport volumétrique GLR des phases gazeuses aux phases liquides est susceptible de varier, une augmentation de pression suffisante pour leur acheminement vers un lieu de destination déterminé.

Le système de pompage comporte une pompe polyphasique, une boucle de recyclage d'une partie du fluide polyphasique disponible à la sortie de la pompe vers l'entrée de celle-ci, et des moyens de contrôle du fluide polyphasique dérivé dans la boucle, et il est caractérisé en ce qu'il comporte des moyens pour diminuer le rapport volumétrique GLR du fluide recyclé vers l'entrée de la pompe comprenant
- un embranchement répartiteur de flux de type passif pourvu d'une entrée reliée à la sortie de la pompe, d'une première sortie reliée à la boucle de recyclage et d'une deuxième sortie reliée à la dite conduite d'acheminement, cet embranchement étant conformé pour répartir la phase liquide du fluide polyphasique qu'on lui applique plus vers la première des deux sorties que vers la deuxième sortie, de façon à diminuer le rapport volumétrique GLR du fluide polyphasique recyclé vers l'entrée de la pompe,
- une vanne de commande du débit de fluide avec un rapport volumétrique GLR abaissé dans la boucle de recyclage ; et
- un processeur de commande de la vanne adapté à modifier le débit recyclé en fonction des variations des conditions de pompage.

Comme embranchement répartiteur de flux, on utilise avantageusement un embranchement en forme de T ou en forme de Y

Les moyens de contrôle peuvent comporter par exemple une vanne, un ballon-tampon ou un élément d'utilisation d'une partie de l'énergie des effluents polyphasiques dérivés.

Le système de pompage peut comporter aussi un ensemble de commande des moyens de contrôle, pour appliquer une régulation en fonction des conditions de pompage.

Le système de pompage selon l'invention, par un recyclage partiel d'une partie des effluents polyphasiques issus d'une pompe, permet à celle-ci de mieux prendre en charge des effluents dont le rapport volumétrique GLR est relativement élevé. Par les possibilités de régulation du recyclage, il offre une plus grande souplesse dans la conduite des manoeuvres effectuées en amont et en aval. En outre, sa mise en oeuvre ne nécessite aucun séparateur de phase relativement encombrant et coûteux.

D'autres caractéristiques et avantages du système selon l'invention apparaîtront mieux à la lecture de la description ci-après de modes de réalisation décrits à titre d'exemples non limitatifs, en se référant aux dessins annexés où ;
- la Fig.1 montre schématiquement un mode de réalisation du système de pompage;
- la Fig 2 montre schématiquement une variante du mode de réalisation précédent;
- la Fig.3 montre un premier diagramme de fonctionnement d'une pompe en l'absence de recyclage;
- la Fig.4 montre sur un diagramme analogue, l'effet d'un recyclage polyphasique sur le fonctionnement de la pompe précédente; et
- la Fig 5 montre un diagramme de fonctionnement d'une pompe où l'on recycle uniquement une phase liquide.

Le système de pompage selon l'invention comporte une pompe polyphasique 1 d'un type connu, telle que la pompe décrite dans le brevet FR 2.665.224 précité, associée à un moteur d'entraînement 2. L'entrée de la pompe 1 est connectée par une canalisation 3, à une source de fluides polyphasiques. Cette source est par exemple un puits de production pétrolière qui produit des effluents liquides : huile et eau, et des effluents gazeux. La pompe 1 est adaptée à appliquer aux effluents une augmentation de pression ΔP suffisante pour les acheminer vers un lieu de destination tant que le rapport volumétrique du gaz au liquide ou GLR est maintenu dans une certaine fourchette de variation définie. Sur la canalisation 4 de sortie de la pompe 1, on intercale un élément de dérivation 5 permettant de diviser en deux parties le flux polyphasique issu de la pompe 1. De préférence, on utilise un embranchement en forme de T d'un type connu et l'on connecte sa branche coudée 51 à une canalisation 6 d'acheminement vers le lieu de destination. La branche rectiligne 52 du T est connectée à une première extrémité à la canalisation 4. Un circuit ou boucle de recyclage 7 pourvu d'une vanne de contrôle 8, est connecté à une première extrémité, à la branche rectiligne 52 du T et, à son extrémité opposée, à la canalisation d'entrée de la pompe par l'intermédiaire d'un organe de mixage 9 d'un type connu tel qu'un éjecteur mélangeur qui permet d'utiliser une partie de l'énergie des effluents recyclés pour favoriser leur mélange avec ceux issus de la canalisation 3, du type par exemple de celui décrit dans le brevet CH 680463. La vanne de contrôle 8 est commandée par un processeur 10 adapté à modifier le débit recyclé en fonction des variations des conditions de pompage.

Il est connu des spécialistes, notamment par un article de G.E McCreery et al dans INT. J. MULTIPHASE FLOW vol. 16 No. 3 p. 429-445, qu'un diviseur en forme de T ou de Y divise inégalement un flux qui lui est appliqué et que le rapport GLR de la fraction dérivée par la branche rectiligne 52 est abaissé.

Dans ces conditions, l'utilisation d'un tel élément de fractionnement a pour effet d'abaisser le rapport GLR des effluents polyphasiques recyclés par le circuit 7 et par conséquent d'abaisser également le rapport GLR des effluents pénétrant dans la pompe 1. Il en résulte une amélioration du fonctionnement de la pompe particulièrement utile quand le rapport GLR des effluents débités par le puits est élevé. Comme, on peut le voir en comparant les diagrammes des Fig.3 et 4, un tel recyclage polyphasique améliore et régularise très sensiblement les conditions de pompage.

Le diagramme de la Fig.3 correspond à celui d'une pompe polyphasique hélico-axiale POSEIDON de type P 300 par exemple telle que celle décrite dans le brevet FR 2 665 224 précité, en l'absence de tout recyclage. Il montre le domaine de variation possible de l'élévation de pression ΔP (en MPa) appliquée par la pompe en fonction du débit D à l'aspiration pour différentes vitesses de rotation. La pression à l'aspiration est de 1,5 MPa. Le rapport volumétrique GLR des effluents aspirés est de 8. On voit que l'on obtient (au point a) une augmentation de pression ΔP de 0,8 MPa à la vitesse de 4500 t/mn environ pour un débit polyphasique de l'ordre de 310 m3/h, et que pour un tel débit, la marge d'augmentation de pression restante disponible serait pratiquement nulle.

Le diagramme de la Fig.4 montre que le recyclage direct d'une partie des effluents délivrés par la pompe permet, pour une augmentation de pression ΔP de 0,75 MPa, de pousser son débit horaire à 400 m3/h à une vitesse de rotation de 4500 t/m (point b1) et du même coup, d'élargir dans de notables proportions, l'augmentation de pression ΔP que la pompe est en mesure d'appliquer aux effluents aspirés si l'on augmente sa vitesse d'entrainement. On voit que cette augmentation de pression dans le cas considéré peut atteindre 1,55 MPa environ à une vitesse de rotation de 5200 t/m. L'utilisation d'un embranchement diviseur 5 capable par construction de détourner vers le circuit de recyclage une fraction polyphasique dont le rapport GLR est abaissé conduit dans le cas illustré par le diagramme de la Fig.4 à abaisser à 6 la valeur du rapport GLR des effluents à l'aspiration.

Avec la pompe indiquée ci-dessus dans un cas où la pression d'aspiration était de 1,5 MPa et le rapport GLRo des effluents issus de la source était de 8, on a déterminé la valeur GLR que prenait ce même rapport à l'entrée de la pompe en tenant compte d'un recyclage qui varie selon la proportion de gaz dans les effluents recyclés. Avec l et g désignant respectivement la proportion de liquide recyclée et la proportion de gaz recyclés, on a pu établir le tableau comparatif suivant :

| | | |
|---|---|---|
| l= 0,2 | g = 0 | GLR = 6,4 |
| | g = 0,1 | GLR = 7,11 |
| l= 0,3 | g = 0 | GLR = 5,6 |
| | g= 0,15 | GLR = 6,59 |
| l = 0,4 | g = 0 | GLR = 4,8 |
| | g = 0,2 | GLR = 6. |

Dans les exemples ci-dessus, la valeur g = 0 correspond au cas où l'on dispose un séparateur en aval de la pompe pour ôter pratiquement tout le gaz des effluents recyclés, comme décrit dans le brevet FR 2.417.057 précité. On voit sur ces exemples qu'en effectuant un recyclage polyphasique direct et en utilisant simplement un élément de dérivation 5 du type T par exemple qui posséde des propriétés de séparation partielle sélective, on parvient à obtenir une diminution du rapport GLR un peu inférieure certes mais cependant du même ordre de grandeur à celui auquel on parvient par interposition d'un séparateur classique relativement encombrant et onéreux. Qui plus est, on voit en comparant les Fig 4 et 5, que le gain de pression rendu possible dans le cas d'un recyclage polyphasique et celui d'un recyclage purement liquide sont tout à fait équivalents.

Le processeur 10 est utilisé pour contrôler l'ouverture de la vanne 8 en fonction des valeurs des coefficients a, b et du débit total Q du puits par exemple.

On observe dans la pratique que l'augmentation de pression ΔP que la pompe est capable d'appliquer du fait du déplacement de son point de fonctionnement, modifie peu la pression des effluents dans le circuit d'acheminement 6 en aval de la pompe. Il en résulte un abaissement corrélatif de la pression d'aspiration Pa, ce qui a pour effet en général d'augmenter le débit de la source.

L'installation de cette boucle de recyclage rend possible, on l'a vu, une augmentation de la fourchette de variation du rapport GLR des effluents qu'une pompe polyphasique peut accepter, et aussi une extension de la marge de variation possible de l'augmentation de pression ΔP communiquée par la pompe. On peut noter aussi que la présence de cette boucle de recyclage et de la vanne de régulation 8 contribue également à donner une grande souplesse au système de pompage. La réinjection sous pression du fluide recyclé contribue à homogénéiser les effluents à l'entrée de la pompe 1. Le recyclage d'une fraction des effluents permet à la pompe de fonctionner correctement même avec des sources de débit réduit, ce qui est particulièrement avantageux en production pétrolière quand les puits sont en voie d'épuisement. La variation du taux de recyclage obtenu par commande de la vanne 8 permet de rendre plus progressif le démarrage et le fonctionnement de la pompe notamment en cas de fermeture inopinée du puits à l'amont ou de vannes en aval. La présence de la boucle élargit les possibilités d'intervention des opérateurs qui, sans recyclage ne peuvent jouer que sur la vitesse d'entrainement de la pompe.

Dans le mode de réalisation qui a été décrit, la boucle de recyclage ne comporte qu'une vanne de régulation intercalée. On ne sortirait toutefois pas de l'invention en y intercalant également un ballon-tampon 11 (Fig 2) pour augmenter les possibilités de régulation du recyclage effectué. On peut également interposer un dispositif tel qu'un éjecteur annulaire capable de réutiliser une partie de l'énergie du fluide recyclé pour l'injecter en amont de la pompe.

Pour dériver les effluents polyphasiques, on utilise de préférence un moyen de dérivation avec un pouvoir séparateur des phases, de façon à diminuer le rapport volumétrique GLR des effluents recyclés. On ne sortirait pas du cadre de l'invention toutefois en remplaçant ce moyen de dérivation particulier par un embranchement non sélectif. Dans ce cas, on profite de la plus grande souplesse de fonctionnement qu'offre un dosage de la fraction recyclée. Comme le montre la Fig 4 où un point de fonctionnement m₁ est déplacé en m₂ par recyclage puis en m₃ par une augmentation de la vitesse d'entrainement de la pompe.

## Revendications

1. Système de pompage à boucle de recyclage pour communiquer à un fluide polyphasique issu d'une source et comportant au moins une phase liquide et au moins une phase gazeuse, et dont le rapport volumétrique GLR des phases gazeuses aux phases liquides est susceptible de varier, une augmentation de pression suffisante pour son acheminement par une conduite vers un lieu de destination déterminé, comportant une pompe polyphasique (1) une boucle de recyclage (7) d'une partie du fluide polyphasique disponible à la sortie de la pompe vers l'entrée de celle-ci, et des moyens de contrôle du fluide polyphasique dérivé dans la boucle, caractérisé en ce qu'il comporte des moyens pour diminuer le rapport volumétrique GLR du fluide recyclé vers l'entrée de la pompe (1) comprenant
- un embranchement répartiteur de flux de type passif (5) pourvu d'une entrée reliée à la sortie de la pompe (1), d'une première sortie reliée à la boucle de recyclage (7) et d'une deuxième sortie reliée à la dite conduite d'acheminement (6), cet embranchement étant conformé pour répartir la phase liquide du fluide polyphasique qu'on lui applique plus vers la première des deux sorties que vers la deuxième sortie, de façon à diminuer le rapport volumétrique GLR du fluide polyphasique recyclé vers l'entrée de la pompe,
- une vanne (8) de commande du débit de fluide avec un rapport volumétrique GLR abaissé dans la boucle de recyclage ; et
- un processeur (10) de commande de la vanne adapté à modifier le débit recyclé en fonction des variations des conditions de pompage.

2. Système de pompage selon la revendication 1, caractérisé en ce que l'embranchement répartiteur de flux (5) est un embranchement en forme de T.

3. Système de pompage selon la revendication 1, caractérisé en ce que l'embranchement répartiteur de flux (5) est un embranchement en forme de Y.

4. Système de pompage selon l'une des revendications 1 à 3, caractérisé en ce que les moyens de contrôle comportent un ballon-tampon (11) intercalé dans la boucle de recyclage.

5. Système de pompage selon l'une des revendications 1 à 3, caractérisé en ce que les moyens de contrôle comportent un dispositif (9) d'utilisation d'une partie de l'énergie du fluide polyphasique dérivé.

## Patentansprüche

1. Pumpsystem mit Recyclierungsschleife, um einem polyphasischen aus einer Quelle stammenden Fluid, welches wenigstens eine flüssige Phase und eine gasförmige Phase umfaßt und dessen volumetrisches Verhältnis GLR der gasförmigen Phasen zu den flüssigen Phasen variieren kann, eine ausreichende Druckdifferenz zu erteilen, um es über eine Leitung gegen einen festgelegten Bestimmungsort zu führen, umfassend: eine polyphasische Pumpe (1), eine Recyclierungsschleife (7) für einen Teil des polyphasischen am Austritt der Pumpe verfügbaren Fluids gegen deren Eingang sowie Mittel zur Regelung des polyphasischen in der Schleife umgeleiteten Fluids, dadurch gekennzeichnet, daß es Mittel umfaßt, um das volumetrische Verhältnis GLR des gegen den Eingang der Pumpe (1) recyclierten Fluids zu vermindern, umfassend:
- eine Verteilerstromverzweigung vom passiven Typ (5), die mit einem Eingang versehen ist, der mit dem Ausgang der Pumpe (1) verbunden ist sowie aufweist: einen ersten mit der Recyclierungsschleife (7) verbundenen Ausgang und einen zweiten mit dieser Führungsleitung (6) verbundenen Ausgang, wobei diese Verzweigung so gestaltet ist, daß sie die flüssige Phase des polyphasischen Fluids, mit dem sie beaufschlagt ist, mehr gegen den ersten der beiden Ausgänge als gegen den zweiten Ausgang verteilt, derart, daß das volumetrische Verhältnis GLR des polyphasischen gegen den Eingang der Pumpe recyclierten Fluids vermindert wird,
- einen Steuerschieber (8) für den Fluiddurchsatz mit einem in der Recyclierungsschleife abgesenkten GLR Verhältnis; und
- einen Steuerprozessor (10) des Ventils oder Schiebers, einer Auslegung derart, daß der recyclierte Durchsatz als Funktion der Veränderungen der Pumpbedingungen modifiziert wird.

2. Pumpsystem nach Anspruch 1, dadurch gekennzeichnet, daß die Flußverteilerverzweigung (5) eine Verzweigung in T-Gestalt ist.

3. Pumpsystem nach Anspruch 1, dadurch gekennzeichnet, daß die Flußverteilerverzweigung (5) eine Verzweigung in Y-Gestalt ist.

4. Pumpsystem nach einem der Ansprüche 1 bis 3, dadurch gekennzeichnet, daß die Regelmittel einen Pufferballon (11), der in die Recyclierungsschleife eingeschaltet ist, umfassen.

5. Pumpsystem nach einem der Ansprüche 1 bis 3, dadurch gekennzeichnet, daß die Regelmittel eine Vorrichtung (9) zur Ausnutzung eines Teils der Energie des umgeleiteten polyphasischen Fluids umfassen.

## Claims

1. A pumping system with a recycling loop for imparting to a multiphase fluid from a source and containing at least one liquid phase and at least one gaseous phase and in which the ratio by volume GLR of the gaseous phases to the liquid phases is susceptible to variations, a sufficient increase in pressure to deliver it through a line to a given point of destination, comprising a multiphase pump (1), a loop (7) for recycling some of the multiphase fluid available at output of the pump to the intake thereof and means for controlling the multiphase fluid diverted through the loop, characterised in that it has means for decreasing the volumetric ratio GLR of the fluid recycled to the intake of the pump (1) having
- a branch junction of the passive type (5) for splitting the flow provided with an inlet connected to the output of the pump (1), a first outlet connected to the recycling loop (7) and a second outlet connected to the said delivery line (6), this branch junction being designed to separate the liquid phase from the multiphase fluid, which is applied more towards the first of the two outlets than towards the second outlet in order to decrease the volumetric ratio GLR of the multiphase fluid recycled to the intake of the pump,
- a valve (8) for controlling the flow rate of the fluid with a reduced volumetric ratio GLR in the recycling loop; and
- a processor (10) for controlling the valve designed to modify the recycled flow rate depending on variations in the pumping conditions.

2. A pumping system as claimed in claim 1, characterised in that the branch junction for splitting the flow (5) is a T-shaped branch junction.

3. A pumping system as claimed in claim 1, characterised in that the branch junction for splitting the flow (5) is a Y-shaped branch junction.

4. A pumping system as claimed in one of claims 1 to 3, characterised in that the control means includes a flask buffer (11) inserted in the recycling loop.

5. A pumping system as claimed in one of claims 1 to 3, characterised in that the control means have a device (9) which makes use of some of the energy from the diverted multiphase fluid.
